# EUROPÄISCHE PATENTSCHRIFT

(11) **EP 3 179 003 B1**
(45) Veröffentlichungstag und Bekanntmachung des Hinweises auf die Patenterteilung: **01.05.2019**
(21) Anmeldenummer: 16203272.6
(22) Anmeldetag: 09.12.2016
(51) Int. Cl.: E04B 1/68

(54) **DICHTBAND ZUR GEBÄUDEABDICHTUNG**
SEALING STRIP FOR SEALING A BUILDING
BANDE D'ÉTANCHÉITÉ POUR BÂTIMENT

(30) Priorität: 11.12.2015 DE 102015121611
(43) Veröffentlichungstag der Anmeldung: 14.06.2017
(73) Patentinhaber: tremco illbruck GmbH, 92439 Bodenwöhr (DE)
(72) Erfinder: Komma, Markus, 93133 Burglengenfeld (DE); Windl, Hans-Jürgen, 92439 Bodenwöhr (DE)
(74) Vertreter: Bittner, Bernhard

(56) Entgegenhaltungen:
- EP-A1- 2 851 478

## Beschreibung

Die vorliegende Erfindung bezieht sich auf ein Dichtband, welches zur Gebäudeabdichtung eingesetzt werden kann. Derartige Dichtbänder sind aus dem Stand der Technik bekannt und können beispielsweise an die gegenüberliegenden Fugenflanken einer abzudichtenden Bauwerksfuge angelegt werden. Diese Dichtbänder weisen dabei üblicherweise Schaumstoffbahnen auf, welche sich an ihrem jeweiligen Bestimmungsort ausdehnen können. Üblicherweise sind derartige Dichtbänder als Rolle mit mehreren übereinanderliegenden Windungen konfektioniert, wobei zwischen den einzelnen Windungen der Schaumstoffbahnen Abziehlagen oder Papierstreifen (auch als Liner bezeichnet) vorgesehen sind.

Dieser Liner ist zu entfernen, um die jeweilige Klebefläche freizulegen. Dies führt jedoch zu einem zusätzlichen Arbeitsaufwand und Anfall von Abfall, nämlich in Bezug auf die anfallenden Abziehlagen. Das deutsche Gebrauchsmuster DE 20 2013 104 268.4 beschreibt ein Dichtband, welches auf einen derartigen Liner verzichtet. Dieses Dichtband weist neben der Schaumstoffbahn eine an dieser Schaumstoffbahn angeklebte Decklage auf, welche dauerhaft mit dem Schaumstoff verbunden ist. Diese Decklage verbleibt auch im Montagezustand des Dichtbandes an dem Schaumstoff. Im konfektionierten Zustand kontaktiert diese Decklage die nachfolgende Windung des Schaumstoffs. Die Decklage ist dabei derart gestaltet, dass zusätzlich zu der Decklage kein weiterer Liner mehr erforderlich ist. Damit erfüllt diese Decklage auch die Funktion des Liners. Allerdings bedeutet die Hinzufügung dieser Decklage einen erheblichen Mehraufwand bei der Herstellung.

Aus der EP 2 851 478 A1 ist ein Dichtband bekannt, welches eine Korpus aus einem rückstellfähigen Weichschaum aufweist. An der unteren Korpusbreitseite ist eine Schicht eines Selbstklebemittels zur Befestigung des Dichtbandes an einem Bauteil angebracht. An der oberen Korpusbreitseite ist dauerhaft eine Decklage angebracht. Das Dichtband ist dabei als Rolle konfektioniert, sodass die Decklage mit dem Selbstklebemittel in Berührung kommt, wobei die Haftkraft der Decklage gegen den Korpus größer ist als gegen das Selbstklebemittel.

Der vorliegenden Erfindung liegt daher die Aufgabe zugrunde, ein derartiges als Rolle konfektionierbares Dichtband herzustellen, bei dem einerseits auf den besagten Liner verzichtet werden kann, welches jedoch andererseits auch ohne die erwähnte weitere Decklage auskommen kann, so dass die Herstellung vereinfacht wird. Daneben soll jedoch ein sicherer Sitz des jeweiligen Dichtbandes in der Fuge gewährleistet werden, insbesondere auch in Fugen mit nicht exakt planparallelen Fugenflanken und/oder bei dynamisch belasteten Fugen. Daneben soll das Dichtband auch mit wenig Aufwand bzw. kostengünstig herstellbar sein. Diese Aufgaben werden erfindungsgemäß durch den Gegenstand des unabhängigen Anspruchs erreicht.

Vorteilhafte Ausführungsformen und Weiterbildungen sind Gegenstand der Unteransprüche.

Ein erfindungsgemäßes Dichtband zur Gebäudeabdichtung und insbesondere zum Abdichten von Fugen weist eine obere sowie eine untere Oberfläche auf, welche an die gegenüberliegenden Fugen einer abzudichtenden Fuge des Gebäudes anlegbar sind. Weiterhin weist das Dichtband wenigstens einen bandartigen Träger bzw. Streifen auf, der wiederum wenigstens eine erste adhäsive Oberfläche und wenigstens eine zweite adhäsive Oberfläche, welche der ersten adhäsiven Oberfläche gegenüberliegt, aufweist. Dabei erstreckt sich dieser bandartige Träger entlang eine vorgegebenen Längsrichtung. Weiterhin weist das Dichtband wenigstens eine bandartige Schaumstoffbahn auf, welche sich ebenfalls entlang der Längsrichtung erstreckt, wobei die Schaumstoffbahn an einer der beiden adhäsiven Beschichtungen des bandartigen Trägers dauerhaft angeklebt ist.

Erfindungsgemäß weisen die erste Oberfläche und die zweite Oberfläche unterschiedliche Haftstärken gegenüber der Schaumstoffbahn auf und die Schaumstoffbahn ist an derjenigen Oberfläche mit der stärkeren Haftstärke dauerhaft angeklebt, wobei das Dichtband aufgerollt ist und wobei auch die Oberfläche mit der geringeren Haftstärke in diesem aufgerollten Zustand des Dichtbandes unmittelbar (zumindest abschnittweise) an der Schaumstoffbahn anliegt (und/oder diese Schaumstoffbahn kontaktiert). Bei einer bevorzugten Ausführungsform ist der bandartige Träger als Klebeband und besonders bevorzugt als doppelseitiges Klebeband ausgestaltet (d.h. als Klebeband, welches zwei einander gegenüberliegende klebende Oberflächen aufweist).

Es wird daher erfindungsgemäß ein Dichtband vorgeschlagen, welches im aufgerollten Zustand auf den besagten Liner verzichtet. Genauer liegt in diesem aufgerollten Zustand die Schaumstoffbahn unmittelbar an dem Träger mit der Klebebeschichtung an. Allerdings wird durch die beiden stark unterschiedlichen Haftstärken erreicht, dass die Schaumstoffbahn auch ohne Verwendung eines Liners von der schwächeren Klebeschicht abgezogen werden kann. Bevorzugt besteht in dem besagten aufgerollten Zustand des Dichtbandes ein flächiger Kontakt zwischen der Oberfläche mit der geringeren Haftstärke und der Schaumstoffbahn. Bevorzugt handelt es sich hierbei um eine (insbesondere durchgängige) spiralförmige Kontaktfläche.

Im Stand der Technik sind zwar doppelseitig beschichtete Klebebänder als solche bekannt, welche auch im aufgerollten Zustand auf einen Liner verzichten. Dies wird durch unterschiedlichste Maßnahmen erreicht, wie beispielsweise eine nur abschnittsweise vorliegende Beschichtung oder teilweise auch durch unterschiedliche Haftstärken. Allerdings ist aus dem Stand der Technik kein Dichtband bekannt, bei dem eine insbesondere flächige Klebebeschichtung einerseits zwar im konfektionierten Zustand die Schaumstoffbahn direkt kontaktiert, andererseits jedoch eine weitere Klebebeschichtung dennoch von dieser abgelöst werden kann.

Die Anmelderin hat jedoch überraschenderweise festgestellt, dass auch die Verwendung von doppelseitigen Klebebändern mit unterschiedlichen Haftstärken die Möglichkeit bietet, auf einen derartigen Liner zu verzichten. Bislang war im Stand der Technik davon ausgegangen worden, dass in einem konfektionierten bzw. aufgerollten Zustand ein direkter Kontakt zwischen einer Klebeschicht und einem hiervon lösbaren Schaumstoffträger bzw. Schaumstoffstreifen zu vermeiden ist und daher der oben genannten Liner vorgesehen sein muss. Dies bedeutet, dass im Rahmen der Erfindung ein Kontakt zwischen einer adhäsiven Oberfläche und der abzulösenden Schaumstoffbahn in Kauf genommen wird und gleichwohl das Dichtband abrollbar ist.

Bevorzugt weist das Dichtband obere und untere Breitseiten auf, welche an die gegenüberliegenden Fugenflanken der abzudichtenden Bauwerksfuge anlegbar sind. Die Schaumstoffbahn weist dabei bevorzugt diesen Dichtbandbreitstreifen zugeordnet obere und untere Breitseiten und diese verbindende Schmalseiten auf, welche in Abdichtanordnung des Dichtbandes rauminnen- und außenseitig angeordnet sind. Weiterhin ist, wie gesagt, das Dichtband als Rolle mit mehreren radial übereinanderliegenden Windungen konfektioniert. Bevorzugt kontaktiert die Schaumstoffbahn auch die Oberfläche mit der geringeren Haftstärke durchgehend bzw. flächig und insbesondere vollflächig.

Es wäre jedoch auch möglich, dass die Klebeschicht mit der geringeren Haftstärke nur abschnittsweise, beispielsweise streifenweise, an dem Träger aufgebracht ist. Vorteilhaft handelt es sich bei dem Träger um ein doppelseitiges Klebeband.

Bei einer weiteren vorteilhaften Ausführungsform weist das Dichtband neben dem bandartigen Träger und der Schaumstoffbahn noch wenigstens eine weitere Schicht aufweist. So könnte beispielsweise eine weitere Schicht, wie eine Vliesschicht, eine Kunststoffschicht, eine Klebeschicht und dergleichen vorgesehen sein. Es wäre jedoch auch denkbar, dass das Dichtband genau eine Schaumstoffbahn und/oder genau einen bandartigen Träger aufweist und bevorzugt keine weiteren Schichten und dergleichen.

So wäre es möglich, dass zwei Schaumstoffbahnen unmittelbar aneinander angeordnet sind. Auch wäre es denkbar, dass der bandartige Träger zwischen zwei Schaumstoffbahnen angeordnet ist. Auch wäre es denkbar, dass der bandartige Träger mit der klebestärkeren Oberfläche an einer Schaumstoffbahn angeordnet ist und (im aufgerollten Zustand) mit der klebeschwächeren Oberfläche an der anderen Schaumstoffbahn.

Bei einer weiteren vorteilhaften Ausführungsform weist der bandartige Träger ohne Liner eine höhere Dehnbarkeit auf, als mit Liner. Vorteilhaft weist ein bandartiger Träger eine höhere Dehnbarkeit auf als ein im Rahmen des Herstellungsverfahrens an diesem angeordneter Liner.

Vorteilhaft ist die Haftstärke einer adhäsiveren bzw. klebestärkeren Oberfläche wenigstens 1,5 mal so groß wie die Haftstärke der anderen Oberfläche, bevorzugt ist die Haftstärke der adhäsiveren bzw. klebestärkeren Oberfläche gegenüber der Schaumstoffbahn wenigstens zweimal so groß wie die Haftstärke der anderen Oberfläche und besonders bevorzugt ist die Haftstärke der adhäsiveren bzw. klebestärkeren Oberfläche gegenüber der Schaumstoffbahn wenigstens 2,3 mal so groß wie die Haftstärke der anderen Oberfläche. Dabei ist es denkbar, dass auf den beiden Oberflächen unterschiedliche Klebstoffe aufgebracht sind. Zusätzlich oder alternativ ist es auch denkbar, dass an den Oberflächen Klebstoffe mit unterschiedlichen Auftragsgewichten angeordnet sind. Bevorzugt ist an wenigstens eine Oberfläche und insbesondere an der stärker haftenden Oberfläche der Klebstoff vollflächig aufgetragen. Bevorzugt ist die Haftstärke der klebeschwächeren Oberfläche derart gewählt, dass sich der Schaumstoff ohne Beschädigung des Schaumstoffes von dieser Oberfläche lösen lässt. Bevorzugt ist die Haftstärke der klebestärkeren Oberfläche derart gewählt, dass der Schaumstoff von dieser Oberfläche nicht ohne Beschädigung des Schaumstoffes (welche sich beispielsweise durch ein unkontrolliertes Reißen des Schaumstoffes ergeben kann) getrennt werden kann.

Bevorzugt ist, wie oben erwähnt, daher das Dichtband ohne einen Liner bzw. eine Zwischenlage aufgerollt. Auf diese Weise kann, wie oben erwähnt, verhindert werden, dass bei der Verwendung zusätzlicher Abfall durch den Liner anfällt.

Vorteilhaft handelt es sich bei der Schaumstoffbahn um eine imprägnierte Schaumstoffbahn. Im Rahmen der Untersuchungen der Anmelderin wurde überraschenderweise festgestellt, dass trotz der Imprägnierung einerseits der Träger bzw. dessen Haftfläche mit ausreichender Haftkraft an den Korpus bzw. mit der Schaumstoffbahn festlegbar ist, insbesondere jedoch auf der anderen Seite die Haftstärke zwischen der Oberfläche mit der schwächeren Haftkraft und der Schaumstoffbahn gering genug ist, so dass auch ein bequemes Abrollen ohne Liner möglich ist. Andererseits reicht jedoch die Haftstärke auf dieser zweiten Oberfläche aus, um das Dichtband sicher in einer Fuge anzubringen. Diese genannten Effekte sind insofern überraschend, als durch die Imprägnierung die Poren der Schaumstoffbahn teilweise verschlossen werden und auch durch die Imprägnierung eine unmittelbare Wechselwirkung des Haftmittels mit den Stegen und Wandungen der Porenstruktur erschwert oder verhindert wird.

Vorteilhaft ist der Schaumstoff bzw. die Schaumstoffbahn in einem konfektionierten Zustand komprimiert. Dabei erfolgt diese Kompression, wie an sich aus dem Stand der Technik bekannt, insbesondere in einer senkrecht zu der Erstreckungsrichtung der Schaumstoffbahn verlaufenden Richtung. Durch die Einbringung von Imprägniermittel-Polymerteilchen, beispielsweise als Dispersion in dem Schaumstoff, kann auch dieses Rückstell- und Abdichtverhalten des Dichtbandes deutlich verbessert werden.

Dies gilt dabei insbesondere auch im Hinblick auf die Ausblutungseigenschaften des eingebauten Dichtbandes bei erhöhter Temperatur und erhöhtem Druck, beispielsweise bei Temperaturen oberhalb 40°C bis 50°C und bei einer Kompression des Dichtbandes. Vorteilhaft ist dabei das Dichtband und/oder die Schaumstoffbahn auf weniger als 25 % bevorzugt auf weniger als 20 % seiner Ausgangshöhe bei vollständig freier Rückstellung komprimiert. Unter einer vollständig freien Rückstellung wird eine Rückstellung ohne Kraftbeaufschlagung außerhalb einer Fuge verstanden.

Bei einer weiteren vorteilhaften Ausführungsform ist die Schaumstoffbahn mit einem acrylatbasierten Imprägniermittel imprägniert. Daneben ist auch die Verwendung eines Methacrylat-Polymers möglich. Dabei kann es sich bevorzugt bei dem Acrylat-Polymer um ein Copolymer handeln, wobei das Copolymer bevorzugt Butadien- und/oder Styroleinheiten aufweist. Dabei ist es denkbar, dass das klebeaktive Polymer des Imprägniermittels, bei dem es sich insbesondere um Acrylat und/oder Methacrylat-Polymer handelt, eine Glasübergangstemperatur von weniger als 10°C bis 20°C aufweist, vorzugsweise in einem Bereich von -70°C bis 20°C. Weiterhin ist es auch denkbar, dass das Imprägniermittel in einer Ausbildung als Imprägniermittelfilm eine Zugfestigkeit von mehr als 0,001 N/mm² aufweist. Daneben ist es denkbar, dass das Imprägniermittel in Ausbildung als Imprägniermittelfilm eine Zugfestigkeit von weniger als 5 N/mm² aufweist. Daneben kann das Imprägniermittel in Ausbildung als Imprägniermittelfilm auch eine Reißdehnung aufweisen, die zwischen 50 % und 1.500 % liegt.

Die Ausgestaltung des Imprägniermittels wurde detailliert in der EP 2 851 478A1 beschrieben. Der Offenbarungsgehalt hinsichtlich des Imprägniermittels (Absätze [0017] bis [0026]) der EP 2 851 478A1 wird hiermit vollumfänglich auch zum Gegenstand der vorliegenden Offenbarung gemacht.

Bevorzugt ist, wie oben erwähnt, die Schaumstoffbahn in diesem komprimierten Zustand aufgerollt. Insbesondere ist dabei die Schaumstoffbahn in einem Anlieferungszustand in dem komprimierten Zustand aufgerollt. Bei einer weiteren bevorzugten Ausführungsform wäre es auch denkbar, dass an der dem Träger abgewandten Seite der Schaumstoffbahn ebenfalls eine Klebeschicht angebracht ist. In diesem Falle würde diese Klebeschicht auf der abgewandten Seite der Schaumstoffbahn der schwächer haftenden Klebeschicht auf dem Träger gegenüber liegen.

Bevorzugt weist der bandartige Träger einen Grundträger aus einem Kunststoffmaterial auf. Auf diesem Grundträger sind die beiden Klebebeschichtungen angeordnet. Daneben wäre es jedoch auch denkbar, dass der Grundträger als Papierlage oder als Metalllage ausgebildet ist. Auf diese Weise ist auch eine sehr ebene Beschichtung mit dem Klebstoff möglich. Bevorzugt wird als Grundträger des bandartigen Trägers ein PET-Material verwendet. Bevorzugt handelt es sich damit bei dem Grundträger um einen PET-Film, an den zwei unterschiedliche Klebebeschichtungen angeordnet sind. Vorteilhaft handelt es sich hierbei um Acrylklebebeschichtungen. Bei einer vorteilhaften Ausführungsform liegt eine Dicke des bandartigen Trägers (einschließlich dessen Klebebeschichtungen) bei wenigstens 5 µm, bevorzugt wenigstens 8 µm, bevorzugt wenigstens 10 µm, bevorzugt wenigstens 20 µm, bevorzugt wenigstens 30 µm. Bei einer weiteren bevorzugten Ausführungsform liegt eine Dicke des bandartigen Trägers (einschließlich dessen Klebebeschichtungen) bei höchstens 300 µm, bevorzugt bei höchstens 250 µm, bevorzugt bei höchstens 200 µm, bevorzugt bei höchstens 150 µm, bevorzugt bei höchstens 100 µm, und besonders bevorzugt bei höchstens 80 µm. Bevorzugt liegt eine Dicke des PET-Grundträgers zwischen

Es hat sich überraschender Weise gezeigt, dass auch bereits die oben genannten Stärken von wenigstens 30 µm, und insbesondere von wenigstens 25 µm und maximal 60µm insbesondere bei der Verwendung von PET für den Grundträger ausreichend sein können. Bereits bei diesen Dicken kann bereits eine ausreichende Zugkraft erreicht werde und andererseits ist der bandartige Träger noch dünn genug, um in der Anwendung nicht störend steif zu wirken und so Faltenbildung zu fördern.

Bevorzugt beträgt die Klebkraft der ersten (klebestärkeren) Beschichtung gegenüber der Schaumstoffbahn wenigstens 4N/20mm, bevorzugt wenigstens 5N/20mm und besonders bevorzugt wenigstens 6N/20mm. Bevorzugt beträgt die Klebkraft der ersten Klebebeschichtung gegenüber der Schaumstoffbahn höchstens 10N/20mm, bevorzugt höchstens 9N/20mm, bevorzugt höchstens 8N/20mm und besonders bevorzugt höchstens 7N/20mm.

Bevorzugt beträgt die Klebkraft der zweiten Beschichtung gegenüber der Schaumstoffbahn wenigstens 1N/20mm, bevorzugt wenigstens 1,5N/20mm, besonders bevorzugt wenigstens 2,0N/20mm und besonders bevorzugt wenigstens 2,3N/20mm und besonders bevorzugt wenigstens 2,5N/20mm. Bevorzugt beträgt die Klebkraft der zweiten Beschichtung gegenüber der Schaumstoffbahn höchstens 5N/20mm, bevorzugt höchstens 4N/20mm, bevorzugt höchstens 3,5N/20mm und besonders bevorzugt höchstens 3N/20mm.

Diese Messwerte beziehen sich dabei insbesondere auf eine Messung, bei der auf die Schaumseite von ca. 20cm langen Abschnitten eines fertigen (erfindungsgemäßen) Dichtbandes (Klebe)Streifen (welche die obige Beschichtung aufweisen) in einer Länge zwischen 10cm und 20cm, bevorzugt zwischen 12cm und 18cm und besonders bevorzugt zwischen 14cm und 16cm aufgebracht wurden. Bei einer bevorzugten Vorgehensweise wurden jeweils 3 Streifen von beiden Seiten der Selbstklebefolie aufgebracht. Anschließend wurden die so präparierten Prüflinge bei einer vorgegebenen Komprimierung, insbesondere einer Komprimierung auf ca. 6mm für einen vorgegebenen Zeitraum, hier einen Zeitraum von 5 Tagen bei einer vorgegebenen Temperatur (hier einer Temperatur von 50°C) gelagert. Anschließend wurde eine Schälprüfung in Anlehnung an AFERA 4001 durchgeführt. Es wäre jedoch auch möglich, diese Messungen bei Raumtemperatur durchzuführen. Damit sind die Messwerte bevorzugt auf eine Temperatur des Schaumstoffes von 50°C bezogen.

Bevorzugt nimmt die Klebekraft des Klebstoffes ausgehend von einer anfänglichen Klebkraft mit der Zeit zu.

Im Folgenden werden Klebekräfte gegenüber Referenzmaterialien angegeben. Der Grund hierfür liegt darin, dass sich die Klebekräfte gegenüber Schaumstoff nicht ohne weiteres ermitteln lassen, da es bei entsprechenden Experimenten zu einem Reißen des Schaumstoffes kommen kann und daher zumindest die maximale Klebekraft nicht eindeutig bestimmt werden kann. Gleichwohl wurde jedoch oben ein Verfahren zur Bestimmung der Klebekräfte gegenüber Schaumstoff angegeben.

Bevorzugt beträgt die (insbesondere anfängliche) Klebkraft der ersten (klebestärkeren) Oberfläche gegenüber Stahl wenigstens 5 N/cm, bevorzugt wenigstens 6 N/cm, bevorzugt wenigstens 7 N/cm und besonders bevorzugt wenigstens 8 N/cm. Bevorzugt beträgt die (insbesondere anfängliche) Klebkraft der ersten Oberfläche gegenüber Stahl höchstens 20 N/cm, bevorzugt höchstens 18N/cm, bevorzugt höchstens 16 N/cm, bevorzugt höchstens 14 N/cm, bevorzugt höchstens 12 N/cm, besonders bevorzugt höchstens 10 N/cm und besonders bevorzugt höchstens 9 N/cm.

Bevorzugt beträgt die (insbesondere anfängliche) Klebkraft der zweiten (klebeschwächeren) Oberfläche gegenüber Stahl wenigstens 1 N/cm, bevorzugt wenigstens 2 N/cm, bevorzugt wenigstens 3 N/cm und besonders bevorzugt wenigstens 3,5 N/cm. Bevorzugt beträgt die (insbesondere anfängliche) Klebkraft der zweiten (klebeschwächeren) Oberfläche gegenüber Stahl höchstens 12 N/cm, bevorzugt höchstens 10 N/cm, bevorzugt höchstens 8 N/cm, bevorzugt höchstens 6 N/cm, bevorzugt höchstens 5 N/cm und besonders bevorzugt höchstens 4,5 N/cm.

Bevorzugt beträgt die spätere (beispielsweise nach 14 Tagen bestimmte) Klebkraft der ersten Oberfläche gegenüber Stahl wenigstens 8 N/cm, bevorzugt wenigstens 10 N/cm, bevorzugt wenigstens 11 N/cm und besonders bevorzugt wenigstens 12,5 N/cm. Bevorzugt beträgt die spätere (beispielsweise nach 14 Tagen bestimmte) Klebkraft der ersten Oberfläche gegenüber Stahl höchstens 24 N/cm, bevorzugt höchstens 20 N/cm, bevorzugt höchstens 18N/cm, bevorzugt höchstens 16 N/cm, bevorzugt höchstens 14 N/cm und besonders bevorzugt höchstens 13,5 N/cm.

Bevorzugt beträgt die spätere (beispielsweise nach 14 Tagen bestimmte) Klebkraft der zweiten (klebeschwächeren) Oberfläche gegenüber Stahl wenigstens 1 N/cm, bevorzugt wenigstens 2 N/cm, bevorzugt wenigstens 3 N/cm und besonders bevorzugt wenigstens 4 N/cm. Bevorzugt beträgt die spätere (beispielsweise nach 14 Tagen bestimmte) Klebkraft der ersten Oberfläche gegenüber Stahl höchstens 12 N/cm, bevorzugt höchstens 10 N/cm, bevorzugt höchstens 8 N/cm, bevorzugt höchstens 6 N/cm, bevorzugt höchstens 5 N/cm.

Bevorzugt beträgt die (insbesondere anfängliche) Klebkraft der ersten (klebestärkeren) Oberfläche gegenüber PVC (Polyvinylchlorid) wenigstens 3,0 N/cm, bevorzugt wenigstens 5,0 N/cm, bevorzugt wenigstens 7,0 N/cm und besonders bevorzugt wenigstens 8,0 N/cm. Bevorzugt beträgt die (insbesondere anfängliche) Klebkraft der ersten Oberfläche gegenüber PVC (Polyvinylchlorid) höchstens 16 N/cm, bevorzugt höchstens 14 N/cm, bevorzugt höchstens 12 N/cm, bevorzugt höchstens 11 N/cm, bevorzugt höchstens 10 N/cm und besonders bevorzugt höchstens 9,5 N/cm und besonders bevorzugt höchstens 9 N/cm.

Bevorzugt beträgt die (insbesondere anfängliche) Klebkraft der zweiten (klebeschwächeren) Oberfläche gegenüber PVC (Polyvinylchlorid) wenigstens 1,0 N/cm, bevorzugt wenigstens 2,0 N/cm, bevorzugt wenigstens 2,5 N/cm und besonders bevorzugt wenigstens 3,0 N/cm.

Bevorzugt beträgt die (insbesondere anfängliche) Klebkraft der zweiten Oberfläche gegenüber PVC (Polyvinylchlorid) höchstens 8 N/cm, bevorzugt höchstens 7N/cm, bevorzugt höchstens 6 N/cm, bevorzugt höchstens 5 N/cm, bevorzugt höchstens 4 N/cm.

Bevorzugt beträgt die spätere (beispielsweise nach 14 Tagen bestimmte) Klebkraft der ersten Oberfläche gegenüber PVC (Polyvinylchlorid) wenigstens 5 N/cm, bevorzugt wenigstens 6 N/cm, bevorzugt wenigstens 8 N/cm und besonders bevorzugt wenigstens 10 N/cm und besonders bevorzugt wenigstens 11 N/cm. Bevorzugt beträgt die spätere (beispielsweise nach 14 Tagen bestimmte) Klebkraft der ersten Oberfläche gegenüber PVC (Polyvinylchlorid) höchstens 18 N/cm, bevorzugt höchstens 16N/cm, bevorzugt höchstens 14 N/cm, bevorzugt höchstens 13 N/cm, bevorzugt höchstens 12,5 N/cm und besonders bevorzugt höchstens 12 N/cm.

Bevorzugt beträgt die spätere (beispielsweise nach 14 Tagen bestimmte) Klebkraft der zweiten (klebeschwächeren) Oberfläche gegenüber PVC (Polyvinylchlorid) wenigstens 2 N/cm, bevorzugt wenigstens 3 N/cm, bevorzugt wenigstens 4 N/cm und besonders bevorzugt wenigstens 5 N/cm. Bevorzugt beträgt die spätere (beispielsweise nach 14 Tagen bestimmte) Klebkraft der zweiten Oberfläche gegenüber PVC (Polyvinylchlorid) höchstens 9 N/cm, bevorzugt höchstens 8 N/cm, bevorzugt höchstens 7 N/cm, bevorzugt höchstens 6,5 N/cm, bevorzugt höchstens 6 N/cm.

Es hat sich auch herausgestellt, dass bei der Erfindung auch die Auswahl der Schaumstoffbahn bedeutsam ist. Vorteilhaft ist die Schaumstoffbahn aus einem Weichschaum und insbesondere einem Polyurethan-Weichschaum hergestellt. Dabei liegt ein Raumgewicht des unimprägnierten Weichschaums bevorzugt bei mehr als 15 kg/m³, bevorzugt bei mehr als 20 kg/m³ und bevorzugt bei mehr als 25 kg/m³. Bevorzugt liegt eine Dichte bzw. ein Raumgewicht des unimprägnierten Weichschaums bei weniger als 50 kg/m³, bevorzugt bei weniger als 40 kg/m³, bevorzugt bei weniger als 35 kg/m³ und besonders bevorzugt bei weniger als 30 kg/m³.

Es hat sich gezeigt, dass auch die Auswahl dieser Raumgewichte entscheidend für die spätere Ausgestaltung des Dichtbandes ist. Vorteilhaft weist der imprägnierte Weichschaum eine Dichte bzw. ein Raumgewicht auf, welches zwischen 50 kg/m³ und 150 kg/m³ liegt. Vorteilhaft ist die Dichte des imprägnierten Weichschaums größer als 20 kg/m³, bevorzugt größer als 30 kg/m³, bevorzugt größer als 40 kg/m³ und besonders bevorzugt größer als 50 kg/m³. Bevorzugt ist das Raumgewicht bzw. die Dichte des imprägnierten Weichschaums kleiner als 300 kg/m³, bevorzugt kleiner als 200 kg/m³, bevorzugt kleiner als 150 kg/m³ und besonders bevorzugt kleiner als 100 kg/m³.

Bei einer weiteren vorteilhaften Ausführungsform weist der Rohschaum eine Luftdurchlässigkeit auf, welche zwischen 100 und 1.000 l/m²sec liegt, und vorzugsweise zwischen 300 und 600 l/m² sec. Diese Angabe der Luftdurchlässigkeit bezieht sich auf eine Bestimmung unter den Normbedingungen eines 10 mm-dicken Schaumstückes (vollständig entspannt) bei einem Messunterdruck von 0,5 mbar, Prüffläche 100 cm² bei Verwendung eines Frank-Geräts 21443; DIN EN ISO9237. Bevorzugt erfolgt die Einbringung der Imprägniermittel-Polymerteilchen als Dispersion in den Schaumstoff. Dadurch kann das Rückstell- und Abdichtverhalten des Dichtbandes deutlich verbessert werden.

Die vorliegende Erfindung ist weiterhin auf ein Verfahren zur Herstellung eines Dichtbandes gerichtet. Dabei wird zunächst eine Schaumstoffbahn zur Verfügung gestellt. Vorteilhaft wird anschließend diese Schaumstoffbahn imprägniert. In einem weiteren Verfahrensschritt wird die Schaumstoffbahn mit einem bandartigen Träger zusammengefügt und mit diesem bandartigen Träger (insbesondere dauerhaft) verklebt. Dieser Träger weist dabei eine erste mit einer Klebeschicht beschichtete Oberfläche und eine zweite mit einer Klebeschicht beschichtete Oberfläche auf. Bevorzugt liegen diese beiden Oberflächen einander in Bezug auf ein Basismaterial des Trägers gegenüber. Besonders bevorzugt handelt es sich bei dem Träger um ein doppelseitiges Klebeband. In einem weiteren Verfahrensschritt wird die an dem bandartigen Träger angeklebte Schaumstoffbahn aufgerollt.

Erfindungsgemäß weisen die beiden beschichteten Oberflächen eine unterschiedliche Haftkraft bezüglich der Schaumstoffbahn auf. Bevorzugt wird daher die Schaumstoffbahn ohne Verwendung eines Liners bzw. einer Zwischenlage aufgerollt. Damit wird die Schaumstoffbahn in einer Weise aufgerollt, dass die Schaumstoffbahn auch die Klebeschicht eines benachbarten Trägers berührt.

Insbesondere kontaktiert die Schaumstoffbahn auch diejenige Oberfläche mit der geringeren Haftkraft.

Bevorzugt erfolgt das Aufrollen des Dichtbandes nach dem Komprimieren der Schaumstoffbahn. Daneben können noch weitere Verfahrensschritte erfolgen, wie etwa ein Trocknen der Schaumstoffbahn. Bevorzugt erfolgt das Zusammenfügen der Schaumstoffbahn mit dem bandartigen Träger vor einem Komprimieren der Schaumstoffbahn. Bevorzugt wird die Schaumstoffbahn an der klebestärkeren Oberfläche des Trägers angeordnet. Bevorzugt kann nach dem Zusammenfügen die Zusammenstellung aus dem Träger und der Schaumstoffbahn temperiert werden, insbesondere erwärmt oder abgekühlt werden.

Bei einem weiteren bevorzugten Verfahren wird ein an der Schaumstoffbahn und/oder dem bandartigen Träger angeordneter Liner vor dem Aufrollen entfernt. Bevorzugt befindet sich dieser Liner oder allgemein das Abdeckelement an dem bandartigen Element. So kann im Rahmen der Herstellung ein wenigstens einseitig mit einem Liner versehener bandartiger Träger an der Schaumstoffbahn angeklebt werden und anschließend dieser auf der gegenüberliegenden Seite des bandartigen Trägers angeordnete Liner entfernt werden. Vorteilhaft wird der Liner ebenfalls (separat) aufgerollt.

Bei einem weiteren vorteilhaften Verfahren wird wenigstens eine Seitenfläche des aufgerollten Dichtbandes mit einem pulverförmigen Material beaufschlagt und/oder wenigstens abschnittsweise mit einer Kreideschicht oder einer kreideartigen Schicht versehen. Es hat sich gezeigt, dass bei einer aufgerollten Dichtbandrolle ohne Liner oft nur schwer die Lagendicke zu erkennen ist. Durch die Beschichtung mit dem pulverförmigen Material kann die Lagendicke leichter erkannt werden, da das pulverförmige Material lediglich an dem Klebefilm haften bleibt.

Bevorzugt handelt es sich bei dem pulverförmigen Material um ein feines Pulver und insbesondere aber nicht ausschließlich um ein Talkum - Pulver. Bevorzugt wird das pulverförmige Material nach dem Aufbringen auf die Seitenfläche bzw. Seitenflanke des aufgerollten Dichtbands abgeblasen. Nach diesem Abblasen verbleiben nur noch an den klebenden Stellen der Rolle zumindest Reste des Pulvers. Es wäre jedoch auch möglich, an der Seitenfläche einen Kreidestrich aufzubringen und insbesondere einen Kreidestrich, der in einer radialen Richtung der Dichtbandrolle verläuft. Auch hier könnte anschließend abgeblasen werden und Reste der Kreide verbleiben an den klebenden Stellen der Dichtbandrolle.

Bei einer weiteren vorteilhaften Ausführungsform ist die Dichtbandrolle derart aufgerollt, dass eine Klebeschicht und insbesondere die stärker haftende Oberfläche jeweils radial aussen in Bezug auf das aufgerollte Dichtband liegt. Es wäre jedoch auch denkbar, dass die stärker haftende Klebeschicht jeweils radial innen angeordnet ist.

Bei einer weiteren vorteilhaften Ausführungform kann das Dichtband in unterschiedlichen Dichten zur Verfügung stehen, etwa in einer Dichte von 75+-10kg/m³, einer Dichte von 90+-10kg/m³, und einer Dichte von 120+-15kg/m³.

Bei einem weiteren bevorzugten Verfahren wird die Schaumstoffbahn nach dem Imprägnieren komprimiert. Dabei wird eine Ausgangsdicke der Schaumstoffbahn um wenigstens 70 %, bevorzugt um wenigstens 80 % reduziert. Dabei ist es bevorzugt denkbar, dass ein in das Imprägniermittel als Dispersion eingesetztes klebeaktives Polymer verwendet wird, insbesondere ein Polyacrylat und/oder Methylacrylat ein vernetztes Polymer ist oder ein solches enthält. Hierdurch kann das Fließverhalten des Imprägniermittelfilms an den Porenwänden der Schaumstoffbahn eingestellt werden.

Auch kann auf diese Weise die Adhäsion mit der schwächeren Klebebeschichtung beeinflusst werden. Es hat sich herausgestellt, dass durch die Imprägnierung die Haftkraft der hier beschriebenen stärkeren Klebeschicht an der Schaumstoffbahn erhöht werden kann. Auch hat sich herausgestellt, dass die entsprechende Haftkraft an der schwächer beschichteten Oberfläche nicht in der gleichen Weise zunimmt. So ist eine zuverlässige Trennung des Schaumstoffs von der schwächer haftenden Schicht beim Abwickeln der Dichtbandrolle möglich. Auch kann eine hohe Lagerbeständigkeit des Dichtbandes beibehalten werden.

Der mittlere Polymerisationsgrad der polymeren Bestandteile des Imprägniermittels kann dabei bevorzugt in einem Bereich zwischen 1.000 und 25.000 Monomeren liegen. Das polymere Klebemittel des Imprägniermittels kann beispielsweise ein Polyacrylat und/oder ein Polymethacrylat, insbesondere Polyacrylat, sein. Das Polymer kann gegebenenfalls auch ein Copolymer und/oder Terpolymer derselben sein und solche umfassen. Geeignete Polymere, Copolymere und/oder Terpolymere für das Imprägniermittel sind insbesondere ausgewählt aus der Gruppe bestehend aus Polyacrylaten, Polymethacrylaten, Co- und Terpolymeren aus Acrylaten oder Methacrylaten mit Styrol, Butadien, Ethylen, insbesondere Butadien-Acrylsäure -C₁₋₄,-alkyester-Copolymeren (ABR), Acrylatkautschuk (ACM), Ethylenacrylat-Copolymeren (EAM), Polystyrol, Urethanen und so weiter. Dies gilt insbesondere für das Imprägniermittel zur verzögerten Rückstellung für die klebeaktiven Komponenten desselben.

Weiterhin wäre es jedoch auch möglich als Klebstoff einen Hotmeltklebstoff zu verwenden. Besonders bevorzugt weist dieser Klebstoff einen SIS- Kautschuk auf oder besteht aus SIS - Kautschuk. Vorteilhaft ist ein derartiger Hotmeltklebstoff zumindest an derjenigen Oberfläche des bandartigen Trägers vorgesehen, welche die geringere Klebestärke aufweist. Derartige Hotmeltkleber zeichnen sich durch eine geringe Klebekraft auf der Schaumstoffbahn aus.

So ist es beispielsweise denkbar, Acrylklebebeschichtungen als stärkere adhäsive Oberfläche des doppelseitigen Klebebandes zu verwenden. In diesem Fall haftet das doppelseitige Klebeband sicher und dauerhaft an der Schaumstoffbahn. Die zweite adhäsive Oberfläche, also die schwächere Haftseite in Bezug auf die Klebebahn könnte dann auch durch einen Hotmeltkleber zur Verfügung gestellt werden.

Weiterhin wird für die Verwendung der Disperson Bezug genommen auf die EP 2 851 478A1 und dort die Absätze [0042] bis [0046]. Dieser Offenbarungsgehalt wird vollständig auch zum Offenbarungsgehalt der vorliegenden Anmeldung gemacht.

Bevorzugt bedeckt das Imprägniermittel in einem Innenbereich der Schaumstoffbahn die Porenwände des Schaumstoffmaterials als Film wobei dieser Film bevorzugt eine Schichtdicke aufweist, die zwischen 5 und 150µm liegt.

Weiterhin bezieht sich die Erfindung auf ein einer Fuge angeordnetes komprimiertes Dichtband der oben beschriebenen Art. Der an der Schaumstoffbahn dauerhaft angeklebte Träger kann hierbei abdichtend an einer Fugenwand angeklebt sein. Die gegenüberliegende Oberfläche der Schaumstoffbahn kann ebenfalls abdichtend an einer Fugenwand anliegen. Das Dichtband in der Fuge kann allgemein im Rahmen der Erfindung auf 10 bis 50 % seines Volumens bei vollständiger freier (außerhalb der Fuge) Rückstellung komprimiert sein, insbesondere auf 20 bis 40 % oder auf ca. 30 %. Auf diese Weise kann eine gute Fugenabdichtung bei ausreichender Andruckkraft des Dichtbandes an die Fugenflanken gegeben sein.

Die vorliegende Erfindung bezieht sich weiterhin auf ein Bauwerk mit mindestens zwei zwischen sich eine Fuge ausbildenden Bauteilen, in welcher Fuge ein erfindungsgemäßes Dichtband angeordnet ist, vorzugsweise in einem die Fuge abdichtenden Zustand. Insbesondere kann hierbei eines der Bauteile ein Rahmenbauteil wie ein Fenster oder Türrahmen sein, welches in eine durch das andere Bauteil (oder Bauteile) ausgebildete Mauerwerksöffnung eingesetzt ist. Dies gilt auch für Fassadenfugen, beispielsweise zwischen Beton oder Klinkerelementen.

Im Rahmen der vorliegenden Beschreibung wird der Begriff "Breitseite" in dem Sinne verstanden, dass er sich auf die dem Rahmenprofil oder der Wandleibung zugewandte Seite des Dichtbandes bzw. die dieser gegenüberliegenden Seite bezieht. Die beiden Breitseiten bilden hierbei die Ober- und Unterseite des beschriebenen Dichtbandes aus. Die beiden Schmalseiten des Dichtbandes sind hierbei der Raumaußenseite bzw. der Rauminnenseite zugewandt.

Weitere Vorteile und Ausführungsformen ergeben sich aus den beigefügten Zeichnungen. Darin zeigen:
- Fig. 1: Querschnittsdarstellung eines erfindungsgemäßen Dichtbandes in vollständig frei (also außerhalb einer Fuge und ohne Kraftbeaufschlagung) zurückgestelltem Zustand;
- Fig. 2: eine Querschnittsdarstellung eines Teils eines als Rolle konfektionierten komprimierten Dichtbandes nach Fig. 1; und
- Fig. 3: ein Dichtband nach Fig. 1, abdichtend angeordnet in einer Fuge.

Das in Fig. 1 gezeigte Dichtband 1 weist eine Schaumstoffbahn 4 auf, welche mit einem Imprägniermittel homogen imprägniert ist. Hier handelt es sich, wie oben erwähnt, bevorzugt um ein Imprägniermittel zur verzögerten Rückstellung des komprimierten Dichtbandes. Bei dem Schaumstoffmaterial handelt es sich um ein weiches Schaumstoffmaterial, was im Zusammenhang mit der vorliegenden Erfindung bedeutet, dass die Schaumstoffbahn zerstörungsfrei kompressibel und rückstellbar ist. Das Dichtband 1 weist die einander gegenüberliegenden Breitseiten 1a und 1b auf. Dabei ist die Breitseite 1a auch eine Breitseite der Schaumstoffbahn 4. An der hier dargestellten oberen Breitseite 4a der Schaumstoffbahn ist ein in seiner Gesamtheit mit 2 bezeichneter Träger angeordnet.

Bei diesem Träger 2 handelt es sich um ein doppelseitiges Klebeband, welches wiederum einen Grundträger 26 aufweist sowie zwei Klebebeschichtungen 22 und 24. Diese beiden Klebebeschichtungen 22 und 24 sind hier durchgehend angebracht und erstrecken sich sowohl in der Längsrichtung des Dichtbandes (diese verläuft hier senkrecht zur Figurenebene) als auch in der Breitenrichtung B des Dichtbandes. Es wären jedoch auch Anwendungen denkbar, an denen diese Beschichtungen nur abschnittsweise, beispielsweise streifenweise, aufgebracht sind. Dies kann insbesondere für die Beschichtung 24 gelten. Die Beschichtung 22 weist bevorzugt eine höhere Haftstärke auf als die Beschichtung 24

Der Träger 2 dient damit auch als Befestigungsmittel zur Festlegung des Dichtbandes 1 an einem Bauteil wie einem Rahmenbauteil oder einem die Fuge begrenzenden Bauteil, wie etwa einem Mauerwerksbereich. Der Träger 2 ist bevorzugt unmittelbar an der imprägnierten Schaumstoffbahn festgelegt.

Die Bezugszeichen 12 und 14 kennzeichnen einander gegenüberliegende Schmalseiten des Dichtbandes 1 (welche hier im Wesentlichen (also abgesehen von der Schmalseite des wesentlich dünneren Trägers) auch den Schmalseiten der Schaumstoffbahn 4 entsprechen). Diese können beim Einbau des Dichtbandes 1 in einer Fuge bzw. einer Fuge zwischen einem Fensterrahmen und einer Wandleibung nach rauminnenseitig (Ri) und raumaußenseitig (Ra) angeordnet werden bzw. im Einbauzustand angeordnet sein.

In einem aufgerollten Zustand des Dichtbandes, in welchem dieses komprimiert vorliegt, haftet die obere Beschichtung 24 an der unteren Breitseite 1a der Schaumstoffbahn bzw. liegt an dieser an. Da jedoch die Haftstärke der Beschichtung bzw. der Oberfläche 24 wesentlich geringer ist als die Haftstärke an der Beschichtung bzw. der Oberfläche 22, kann sichergestellt werden, dass bei einem Abrollen und vollständigen Expandieren des Dichtbandes die in Fig. 1 gezeigte Struktur erreicht wird und insbesondere sich die Oberfläche 24 wieder von der Schaumstoffbahn 4 trennt.

Fig. 2 zeigt einen Ausschnitt eines solchen als Rolle 15 konfektionierten Dichtbandes in Querschnitt mit einer Mittelachse 16 der Rolle. Dabei liegen mehrere Lagen der Schaumstoffbahn benachbart aneinander. Man erkennt insbesondere, dass kein Liner vorgesehen ist und die Schaumstoffbahn auch an der Oberfläche 24 des Trägers 2 anliegt. Damit wird in einem aufgerollten Zustand des Abdichtbandes die Schaumstoffbahn von beiden Oberflächen 22, 24 kontaktiert, wobei jedoch die Verbindung zwischen der Oberfläche 22 und der Schaumstoffbahn wesentlich stärker haftend ausgebildet ist als die Verbindung zwischen der Oberfläche 24 und der Schaumstoffbahn.

Fig. 3 zeigt ein erfindungsgemäßes Dichtband in einem Einbauzustand hier in einer Fuge zwischen zwei Bauteilen 6 und 8. Dabei liegt hier das Dichtband beispielsweise in einem Kompressionsgrad von ca. 25 % in der Fuge bei abdichtender Anlage an den Fugenwänden. Das Dichtband wird mit Abrollen von der Rolle zur verzögerten Rückstellung freigegeben, gegebenenfalls auch durch eine andere geeignete Maßnahme. Man erkennt, dass die Schaumstoffbahn in dem in Fig. 3 gezeigten Einbauzustand weiter ausgedehnt ist als in dem in Fig. 2 gezeigten aufgerollten Zustand. So kann die Schaumstoffbahn im aufgerollten Zustand beispielsweise zwischen 10 und 30% bevorzugt zwischen 11 und 20% und besonders bevorzugt zwischen 15 und 25% der Schaumausgangshöhe aufweisen. In einem Einbauzustand in der Fuge kann die Schaumstoffbahn zwischen 20% und 50% bevorzugt zwischen 25% und 45 % und besonders bevorzugt zwischen 30% und 40% der Schaumausgangshöhe aufweisen.

Die in Fig. 1 gezeigte Schaumstoffbahn weist einen rechteckigen Querschnitt auf und besteht bevorzugt aus Polyurethan-Schaumstoff. Dabei ist es möglich, dass eine oder mehrere Begrenzungsflächen der Schaumstoffbahn strukturiert sind, beispielsweise in Form einer zu einer der Seitenflächen des Dichtbandes hin ansteigenden Profillinie. Neben den oben beschriebenen Imprägniermitteln können auch andere Imprägniermittel zur Einstellung anderer Eigenschaften wie dessen Wasserdampf-Diffusionswiderstand oder Wasser- und Luftdurchlässigkeit, UV- und Alterungsbeständigkeit und dergleichen verwendet werden. Bevorzugt liegt das einsatzfertige Dichtband in Bezug auf das Imprägniermittel in getrockneter Form vor, sodass das Dichtband bzw. die imprägnierte Schaumstoffbahn des einsatzfähigen Dichtbandes nur noch einen geringen Gehalt an Restfeuchtigkeit aufweist, wie beispielsweise einen Gehalt von weniger als 3 Gew.-%.

Daneben kann die eingesetzte Imprägniermitteldispersion auch weitere Komponenten wie Füllstoffe und Intumeszenzmittel und in geringeren Anteilen weitere Hilfsstoffe aufweisen. Bezogen auf die Summe und auf den Feststoffgehalt des Imprägniermittels können diese sonstigen Komponenten einen Gewichtanteil von ca. 35 bis 50 Gew.-% ausmachen.

Die verwendeten Acrylatpolymerteilchen können bevorzugt einen mittleren Durchmesser in einem Bereich von 0,1 bis 1 µm aufweisen, bevorzugt zwischen 0,2 und 0,8 µm, beispielsweise ca. 0,5 µm.

Die in Fig. 1 gezeigte erste Klebebeschichtung 22 weist eine erheblich größere Haftstärke gegenüber der Schaumstoffbahn auf, als die Klebebeschichtung 24. Wie oben erwähnt, kann hier die Haftkraft der Klebebeschichtung 22 wenigstens doppelt so hoch sein, wie die Haftkraft der Klebebeschichtung 24 bezüglich der Schaumstoffbahn. Durch diesen großen Unterschied der Haftstärken kann erreicht werden, dass beim Abrollen des Abdichtbandes sichergestellt wird, dass die Klebebeschichtung 22 an der Schaumstoffbahn 4 verbleibt. Insgesamt wird auf diese Weise ein Dichtband zur Verfügung gestellt, welches hier nur aus zwei Komponenten besteht, nämlich der Schaumstoffbahn 4 und dem Träger 2. Es wäre auch möglich, dass die Beschichtung 24 streifenweise ausgebildet ist, das heißt in Fig. 1 mit Streifen, die sich entlang der Breite B erstrecken, jedoch in der zu der Figurenebene senkrechten Richtung streifenförmig ausgebildet sind. Auf diese Weise könnte gewissermaßen eine perforierte Anhaftung der Beschichtung 24 bezüglich der Schaumstoffbahn 4 erreicht werden, was ebenfalls beim Abrollen zusätzlich bewirkt, dass auch ohne Verwendung einer Zwischenlage die im konfektionierten Zustand bestehende Verbindung zwischen der Beschichtung 24 und der Schaumstoffbahn 4 gelöst wird.

Insgesamt konnte die Anmelderin feststellen, dass auch bei einer verminderten Haftstärke der Beschichtung 24 eine immer noch ausreichende Haftung an den jeweiligen Bauteilen für die abzudichtende Fuge gewährleistet ist, andererseits jedoch insbesondere bei erheblich erhöhter Haftstärke der Beschichtung 22 sichergestellt ist, dass die Verbindung zwischen der Beschichtung 22 und der Schaumstoffbahn 4 beim Abrollen bestehen bleibt. Es wäre weiterhin auch möglich, dass eine geringere Haftkraft der Beschichtung 24 gegenüber der Beschichtung 22 dadurch erreicht wird, dass die Beschichtung 24 streifenförmig entlang der Erstreckungsrichtung des Transportbandes aufgebracht ist, das heißt hier senkrecht zu der Figurenebne.

Weiterhin können die unterschiedlichen Haftstärken der Beschichtungen 22 und 24 durch die Verwendung unterschiedlicher Klebstoffe erreicht werden. Auch wäre es möglich, dass diese Maßnahmen kombiniert werden. Bei einer weiteren bevorzugten Ausführungsform ist auf derjenigen Oberfläche der Schaumstoffbahn, welche der Beschichtung 24 zugewandt ist, ein antiadhäsives Material aufgetragen.

Daneben wäre es auch möglich, dass die unterschiedlichen Haftstärken durch unterschiedliche Auftragsgewichte der jeweiligen (insbesondere gleichen) Klebstoffe auf dem Basisträger 26 erreicht werden. Bei Verwendung unterschiedlicher Klebstoffe könnte beispielsweise für die Beschichtung 22 ein Klebstoff verwendet werden, der eine hohe Haftstärke bezüglich des Materials der Schaumstoffbahn, hier bezüglich des imprägnierten PU-Weichschaums, aufweist. Für die Beschichtung 24 könnte ein Klebstoff verwendet werden, der eine geringe Haftwirkung bezüglich des imprägnierten Schaumstoffs aufweist, andererseits jedoch eine hohe Haftstärke zur Anhaftung an bestimmten Baumaterialien.

Daneben wäre es auch möglich, dass das Dichtband speziell an die jeweilige Verwendung angepasst wird und insbesondere an die Materialien, an denen es anhaften soll.

Die Anmelderin behält sich vor, sämtliche in den Anmeldungsunterlagen offenbarten Merkmale als erfindungswesentlich zu beanspruchen, sofern sie einzeln oder in Kombination gegenüber dem Stand der Technik neu sind. Es wird weiterhin darauf hingewiesen, dass in den einzelnen Figuren auch Merkmale beschrieben wurden, welche für sich genommen vorteilhaft sein können. Der Fachmann erkennt unmittelbar, dass ein bestimmtes in einer Figur beschriebenes Merkmal auch ohne die Übernahme weiterer Merkmale aus dieser Figur vorteilhaft sein kann. Ferner erkennt der Fachmann, dass sich auch Vorteile durch eine Kombination mehrerer in einzelnen oder in unterschiedlichen Figuren gezeigter Merkmale ergeben können

### Bezugszeichenliste

- 1: Dichtband
- 1a, 1b: Breitseiten
- 2: Träger
- 4: Schaumstoffbahn
- 4a: obere Breitseite
- 6, 8: Bauteile
- 12, 14: Schmalseiten
- 15: Rolle
- 16: Mittelachse
- 22, 24: Klebebeschichtungen
- 26: Grundträger

- B: Breitenrichtung
- D: Dickenrichtung
- Ri: Rauminnenseite
- Ra: Raumaussenseite

## Patentansprüche

1. Dichtband (1) zur Gebäudeabdichtung und insbesondere zum Abdichten von Fugen mit einer oberen sowie einer unteren Oberfläche, welche an die gegenüberliegenden Fugenflanken einer abzudichten Fuge des Gebäudes anlegbar sind, mit wenigstens einem bandartigen Träger (2), der wenigstens eine erste adhäsive Oberfläche (22) und wenigstens eine zweite adhäsive Oberfläche (24), welche der ersten Oberfläche (22) gegenüberliegt aufweist, wobei sich der bandartige Träger entlang einer vorgegebenen Längsrichtung erstreckt und mit wenigstens einer bandartigen Schaumstoffbahn (4), welche sich ebenfalls entlang der Längsrichtung erstreckt, wobei die Schaustoffbahn an einer der beiden adhäsiven Beschichtungen (22, 24) des bandartigen Trägers dauerhaft angeklebt ist,
wobei
die erste Oberfläche (22) und die zweite Oberfläche (24) unterschiedliche Haftstärken gegenüber der Schaumstoffbahn (4) aufweisen und die Schaumstoffbahn (4) an derjenigen Oberfläche mit der stärkeren Haftstärke dauerhaft angeklebt ist, wobei das Dichtband (1) aufgerollt ist **dadurch gekennzeichnet, dass** auch die Oberfläche mit der geringeren Haftstärke in diesem aufgerollten Zustand des Dichtbandes (1) wenigstens abschnittsweise unmittelbar an der Schaumstoffbahn (4) anliegt.

2. Dichtband (1) nach Anspruch 1,
**dadurch gekennzeichnet, dass**
das Dichtband (1) ohne einen Liner aufgerollt ist.

3. Dichtband (1) nach wenigstens einem der vorangegangenen Ansprüche,
**dadurch gekennzeichnet, dass**
die Schaumstoffbahn eine imprägnierte Schaumstoffbahn ist.

4. Dichtband (1) nach Anspruch 3,
**dadurch gekennzeichnet, dass**
die Schaumstoffbahn mit einem acrylatbasierten Imprägniermittel imprägniert ist.

5. Dichtband (1) nach wenigstens einem der vorangegangenen Ansprüche,
**dadurch gekennzeichnet, dass**
die Schaumstoffbahn in einem komprimierten Zustand aufgerollt ist.

6. Dichtband (1) nach wenigstens einem der vorangegangenen Ansprüche,
**dadurch gekennzeichnet, dass**
die Haftstärke einer adhäsiveren bzw. klebestärkeren Oberfläche (22) wenigstens 1,5 mal so groß wie die Haftstärke der anderen Oberfläche (24).

7. Dichtband (1) nach wenigstens einem der vorangegangenen Ansprüche,
**dadurch gekennzeichnet, dass**
der bandartige Träger einen Grundträger aus einem Kunststoffmaterial aufweist.

8. Dichtband (1) nach wenigstens einem der vorangegangenen Ansprüche,
**dadurch gekennzeichnet, dass**
der bandartige Träger (2) eine Dicke aufweist, die zwischen 70 µm und 150 µm, bevorzugt zwischen 80 µm und 130 µm liegt und/oder die Dicke des Grundträgers des bandartigen Trägers zwischen 15 und 70µm, und bevorzugt zwischen 25 und 50µm liegt, wobei als Grundträger des bandartigen Trägers ein PET-Material verwendet wird.

9. Dichtband (1) nach wenigstens einem der vorangegangenen Ansprüche,
**dadurch gekennzeichnet, dass**
wenigstens eine Oberfläche des bandartigen Trägers (2) und insbesondere diejenige Seite mit der stärkeren Haftstärke eine Acrylklebebeschichtung aufweist und die andere Oberfläche des bandartigen Trägers (2) und insbesondere diejenige Seite mit der schwächeren Haftstärke eine Hotmelt - Klebebeschichtung aufweist.

10. Dichtband (1) nach wenigstens einem der vorangegangenen Ansprüche,
**dadurch gekennzeichnet, dass**
die Schaumstoffbahn aus einem Weichschaum und insbesondere einem PU - Weichschaum hergestellt ist.

11. Dichtband (1) nach wenigstens einem der vorangegangenen Ansprüche,
**dadurch gekennzeichnet, dass**
der imprägnierte Weichschaum eine Dichte aufweist, die zwischen 50kg/m3 und 150kg/m3 liegt.

12. Verfahren zur Herstellung eines Dichtbandes nach einem der Ansprüche 1 - 11 mit den Schritten:
- Bereitstellen einer Schaumstoffbahn (4)
- Zusammenfügen und Verkleben der Schaumstoffbahn (4) mit einem bandartigen Träger (2), wobei dieser Träger (2) eine erste mit einer Klebeschicht beschichtete Oberfläche (22) und eine zweite mit einer Klebeschicht beschichtete Oberfläche (24) aufweist
- Aufrollen der an dem bandartigen Träger angeklebten Schaumstoffbahn,
wobei die beschichteten Oberflächen eine unterschiedliche Haftkraft bezüglich der Schaumstoffbahn aufweisen, **dadurch gekennzeichnet dass**, auch die Oberfläche mit der geringeren Haftstärke nach dem Aufrollen des Dichtbandes wenigstens abschnittsweise unmittelbar an der Schaumstoffbahn anliegt.

13. Verfahren nach Anspruch 12,
**dadurch gekennzeichnet, dass**
Die Schaumstoffbahn imprägniert wird.

14. Verfahren nach wenigstens einem der vorangegangenen Ansprüche 12 - 13,
**dadurch gekennzeichnet, dass**
ein an der Schaumstoffbahn und/oder dem bandartigen Träger angeordneter Liner vor dem Aufrollen entfernt wird.

15. Verfahren nach wenigstens einem der vorangegangenen Ansprüche 12 - 14,
**dadurch gekennzeichnet, dass**
wenigstens eine Seitenfläche des aufgerollten Dichtbandes mit einem pulverförmigen Material beaufschlagt und/oder wenigstens abschnittsweise mit einer Kreideschicht oder einer kreideartigen Schicht versehen wird.

## Claims

1. Sealing tape (1) for sealing a building and in particular for sealing joints with an upper surface and a lower surface which can be applied to the opposing joint flanks of a joint of the building to be sealed, with at least one strip-like substrate (2) which has at least one first adhesive surface (22) and at least one second adhesive surface (24) lying opposite the first surface (22), wherein the strip-like substrate extends in a predetermined longitudinal direction, and with at least one strip-like length of foam material (4) which likewise extends in the longitudinal direction, wherein the length of foam material is permanently adhered to one of the two adhesive coatings (22, 24) of the strip-like substrate,
wherein
the first surface (22) and the second surface (24) have different adhesive strengths relative to the length of foam material (4) and the length of foam material (4) is permanently adhered to the surface having the greater adhesive strength, wherein the sealing tape (1) is rolled up, **characterised in that** the surface having the lesser adhesive strength in this rolled-up state of the sealing tape (1) also directly abuts the length of foam material (4) at least in some portions.

2. Sealing tape (1) claim 1,
**characterised in that**
the sealing tape (1) is rolled up without a liner.

3. Sealing (1) according to at least one of the preceding claims,
**characterised in that**
the length of foam material is an impregnated length of foam material.

4. Sealing tape (1) according to claim 3,
**characterised in that**
the length of foam material is impregnated with an acrylate-based impregnating agent.

5. Sealing tape (1) according to at least one of the preceding claims,
**characterised in that**
the length of foam material is rolled up in a compressed state.

6. Sealing tape (1) according to at least one of the preceding claims,
**characterised in that**
the adhesive strength of a more adhesive or more strongly adhesive surface (22) is at least 1.5 times as great as the adhesive strength of the other surface (24).

7. Sealing tape (1) according to at least one of the preceding claims,
**characterised in that**
the strip-like substrate has a base support made from a plastic material exhibits.

8. Sealing tape (1) according to at least one of the preceding claims,
**characterised in that**
the strip-like substrate (2) has a thickness between 70 µm and 150 µm, preferably between 80 µm and 130 µm and/or the thickness of the base support of the strip-like substrate is between 15 and 70 µm, and preferably between 25 and 50 µm, wherein a PET material is used as the base support of the strip-like substrate.

9. Sealing tape (1) according to at least one of the preceding claims,
**characterised in that**
at least one surface of the strip-like substrate (2) and in particular the side thereof with the greater adhesive strength has an acrylic adhesive coating and the other surface of the strip-like substrate (2) and in particular the side with the lesser adhesive strength has a hot-melt adhesive coating.

10. Sealing tape (1) according to at least one of the preceding claims,
**characterised in that**
the length of foam material is produced from a soft foam and in particular a PU soft foam.

11. Sealing tape (1) according to at least one of the preceding claims,
**characterised in that**
the impregnated soft foam has a density between 50kg/m³ and 150kg/m³.

12. Method for production of a sealing tape according to one of claims 1 - 11 comprising the steps:
- provision of a length of foam material (4),
- joining together and adhesion of the length of foam material (4) with a strip-like substrate (2), wherein this substrate (2) has a first surface (22) coated with an adhesive layer and a second surface (24) coated with an adhesive layer,
- rolling up of length of foam material adhered to the strip-like substrate,
wherein
the coated surfaces have a different adhesive force relative to the length of foam material, **characterised in that** after the rolling up of the sealing tape the surface having the lesser adhesive strength also directly abuts the length of foam material at least in some portions.

13. Method according to claim 12,
**characterised in that**
the length of foam material is impregnated.

14. Method according to at least one of the preceding claims 12 - 13,
**characterised in that**
a liner arranged on the length of foam material and/or on the strip-like substrate is removed before the rolling up.

15. Method according to at least one of the preceding claims 12 - 14,
**characterised in that**
at least one lateral surface of the rolled-up sealing tape is supplied with a material in powder form and/or is provided at least in some portions with a chalk layer or a chalk-like layer.

## Revendications

1. Ruban d'étanchéité (1) pour l'étanchéité de bâtiment et en particulier pour étanchéifier des joints avec une surface supérieure ainsi qu'une surface inférieure, lesquelles sont applicables contre les flancs de joints opposés d'un joint à étanchéifier du bâtiment, avec au moins un support (2) en forme de ruban qui présente au moins une première surface (22) adhésive et au moins une seconde surface (24) adhésive, laquelle est opposée à la première surface (22) adhésive, dans lequel le support en forme de ruban s'étend dans une direction longitudinale prédéfinie et avec au moins une bande de mousse (4) en forme de ruban, laquelle s'étend également dans la direction longitudinale, dans lequel la bande de mousse est collée de façon permanente contre l'une des deux revêtements adhésifs (22, 24) du support en forme de ruban,
dans lequel
la première surface (22) adhésive et la seconde surface adhésive (24) présentent des forces adhésives différentes à l'égard de la bande de mousse (4) et la bande de mousse (4) est collée de façon permanente contre la surface avec la force adhésive plus forte, dans lequel le ruban d'étanchéité (1) est enroulé, **caractérisé en ce qu'**également la surface avec la force adhésive moindre dans cet état enroulé du ruban d'étanchéité (1) repose directement au moins par segments contre la bande de mousse (4).

2. Ruban d'étanchéité (1) selon la revendication 1,
**caractérisé en ce que**
le ruban d'étanchéité (1) est enroulé sans une doublure.

3. Ruban d'étanchéité (1) selon au moins l'une des revendications précédentes,
**caractérisé en ce que**
la bande de mousse est une bande de mousse imprégnée.

4. Ruban d'étanchéité (1) selon la revendication 3,
**caractérisé en ce que**
la bande de mousse est imprégnée d'un agent d'imprégnation à base d'acrylate.

5. Ruban d'étanchéité (1) selon au moins l'une des revendications précédentes,
**caractérisé en ce que**
la bande de mousse est enroulée dans un état comprimé.

6. Ruban d'étanchéité (1) selon au moins l'une des revendications précédentes,
**caractérisé en ce que**
la force adhésive d'une surface (22) plus adhésive ou plus collante est au moins 1,5 fois plus élevée que la force adhésive de l'autre surface (24).

7. Ruban d'étanchéité (1) selon au moins l'une des revendications précédentes,
**caractérisé en ce que**
le support en forme de ruban présente un support de base en matière plastique.

8. Ruban d'étanchéité (1) selon au moins l'une des revendications précédentes,
**caractérisé en ce que**
le support (2) en forme de ruban présente une épaisseur qui se situe entre 70 µm et 150 µm, de préférence entre 80 µm et 130 µm et/ou l'épaisseur du support de base du support en forme de ruban se situe entre 15 µm et 70 µm, et de préférence entre 25 µm et 50 µm, dans lequel une matière en PET est utilisée en tant que support de base du support en forme de ruban.

9. Ruban d'étanchéité (1) selon au moins l'une des revendications précédentes,
**caractérisé en ce que**
au moins une surface du support (2) en forme de ruban et en particulier le côté avec la force adhésive plus forte présente un revêtement de colle acrylique et l'autre surface du support (2) en forme de ruban et en particulier le côté avec la force adhésive moindre présente un revêtement de colle thermofusible.

10. Ruban d'étanchéité (1) selon au moins l'une des revendications précédentes,
**caractérisé en ce que**
la bande de mousse est fabriquée à partir d'une mousse souple et en particulier une mousse souple de PUR.

11. Ruban d'étanchéité (1) selon au moins l'une des revendications précédentes,
**caractérisé en ce que**
la mousse souple imprégnée présente une épaisseur qui se situe entre 50 kg/m³ et 150 kg/m³.

12. Procédé de fabrication d'un ruban d'étanchéité selon l'une des revendications 1-11 avec les étapes :
- préparation d'une bande de mousse (4)
- assemblage et collage de la bande de mousse (4) avec un support (2) en forme de ruban, dans lequel ce support (2) présente une première surface (22) revêtue d'une couche de colle et une seconde surface (24) revêtue d'une couche de colle
- enroulement de la bande de mousse collée contre le support en forme de ruban,
dans lequel
les surfaces revêtues présentent une force adhésive différente eu égard à la bande de mousse, **caractérisé en ce qu'**également la surface avec la force adhésive moindre après l'enroulement du ruban d'étanchéité repose directement au moins par segments contre la bande de mousse.

13. Procédé selon la revendication 12,
**caractérisé en ce que**
la bande de mousse subit une imprégnation.

14. Procédé selon au moins l'une des revendications précédentes 12-13,
**caractérisé en ce que**
une doublure agencée contre la bande de mousse et/ou le support en forme de ruban est éloignée avant l'enroulement.

15. Procédé selon au moins l'une des revendications précédentes 12-14,
**caractérisé en ce que**
au moins une surface latérale du ruban d'étanchéité enroulé est soumise à un matériau pulvérulent et/ou garni au moins par segments d'une couche calcaire ou d'une couche crayeuse.
